# EUROPÄISCHE PATENTSCHRIFT

(11) **EP 2 847 123 B1**
(45) Veröffentlichungstag und Bekanntmachung des Hinweises auf die Patenterteilung: **17.02.2016**
(21) Anmeldenummer: 13715130.4
(22) Anmeldetag: 20.03.2013
(51) Int. Cl.: B67C 3/00

(54) **FÜLLMASCHINE**
FILLING MACHINE
REMPLISSEUSE

(30) Priorität: 10.05.2012 DE 102012009206
(43) Veröffentlichungstag der Anmeldung: 18.03.2015
(73) Patentinhaber: KHS GmbH, 44143 Dortmund (DE)
(72) Erfinder: CLÜSSERATH, Ludwig, 55543 Bad Kreuznach (DE)
(86) Internationale Anmeldenummer: PCT/EP2013/000836
(87) Internationale Veröffentlichungsnummer: WO 2013/167219

(56) Entgegenhaltungen:
- EP-A1- 2 103 564
- EP-A1- 2 368 835
- EP-A2- 1 468 959
- EP-A2- 2 354 080
- WO-A2-2007/019590
- DE-A1-102006 017 706

## Beschreibung

Die Erfindung bezieht sich auf eine Füllmaschine gemäß dem Oberbegriff des Patentanspruchs 1, und wie aus der WO 2007/019590 A2 bekannt.

Füllmaschinen zum Füllen von Packmitteln, insbesondere Flaschen oder dergleichen Behältern, mit einem flüssigen Füllgut sind in zahlreichen Ausführungen bekannt. Bekannt ist es hierbei insbesondere auch, an dem umlaufenden Transportelement bzw. Rotor der Füllmaschine Spülkappen mit einem Rücklaufkanal für das beim Spülen, Reinigen und/oder Desinfizieren verwendeten Mediums vorzusehen (DE 10 2004 004 331). Diese Spülkappen, von denen jeweils eine einem Füllelement zugeordnet sind, sind durch Schwenken oder Ausfahren aus einer Ausgangsposition, in der sie sich während des Füllbetriebes außerhalb der Füllelemente und der zu füllenden Behälter befinden, in eine Arbeitsstellung verbringbar, in der jede Spülkappe in Dichtlage gegen das ihr zugehörige Füllelement gebracht wird und dann einen zumindest die Abgabeöffnung des Füllelementes einschließenden nach Außen hin geschlossenen Spülraum oder Spülkanal bildet, der während der Reinigung und/oder Desinfektion, insbesondere auch während einer CIP-Reinigung und/oder -Desinfektion von dem flüssigen und/oder gas- und/oder dampfförmigen Reinigungs- und/oder Sterilisationsmedium durchströmt wird. Durch die Anordnung der Spülkappen am umlaufenden Transportelement ergibt sich dort auch eine die konstruktive Freiheit einschränkende sehr dichte Bauweise, was in vielen Fällen nicht erwünscht ist.

Bekannt sind weiterhin auch Füllmaschinen umlaufender Bauart für ein antiseptisches Füllen von Packmitteln, z.B. Flaschen oder anderen Behältern mit einem flüssigen Füllgut, speziell auch für ein Freistrahlfüllen. Um eine Kontamination des Füllgutes während des Füllens zu vermeiden, weisen derartige Füllmaschinen eine einen Isolatorraum bildende Einhausung (Isolator) auf, in der sich die Füllpositionen und die zu füllenden Packmittel zumindest während des Füllprozesses bewegen. Derartige Füllmaschinen erfordern aber auch, dass unabhängig von der Reinigung und/oder Sterilisation der hierfür mit den Spülkappen verschlossenen Füllelemente auch eine Behandlung des Isolatorraumes und sämtlicher Flächen innerhalb dieses Raumes mit einem Reinigungs- und/oder Sterilisationsmedium erfolgt, beispielsweise mit einem heißen, dampfförmigen Medium, z.B. mit Wasserdampf. Hierbei muss insbesondere vermieden werden, dass sich flüssiges Reinigungsmedium oder Kondensat dieses Mediums in Bereichen innerhalb des Isolatorraumes sammelt, beispielsweise durch eine mangelnde Ableitung. Problematisch ist hierbei u.a., dass vielfach die Antriebe für das Bewegen der Spülkappen zwischen ihrer Ausgangsposition und Arbeitsposition ebenfalls innerhalb des Isolatorraumes angeordnet sind und zusätzliche Flächen und verwinkelte Bereiche bilden, an denen sich Reinigungs- oder Sterilisationsmedium oder Kondensat ablagern kann.

Aufgabe der Erfindung ist es, eine Füllmaschine aufzuzeigen, die die vorgenannten Nachteile vermeidet und bei hoher Betriebssicherheit eine vereinfachte konstruktive Ausgestaltung ermöglicht. Zur Lösung dieser Aufgabe ist eine Füllmaschine entsprechend dem Patentanspruch 1 ausgebildet.

"Packmittel" sind im Sinne der Erfindung insbesondere Behälter, wie Dosen, Flaschen, Tuben, Pourches, jeweils aus Metall, Glas und/oder Kunststoff, aber auch andere Packmittel, die zum Abfüllen von flüssigen oder viskosen Produkten geeignet sind.

Unter "Freistrahlfüllen" ist im Sinne der Erfindung ein Verfahren zu verstehen, bei dem das flüssige Füllgut dem zu befüllenden Packmittel oder Behälter in einem freien Füllstrahl zufließt, wobei das Packmittel mit seiner Packmittelmündung oder - öffnung nicht am Füllelement anliegt, sondern von dem Füllelement bzw. von einem dortigen Füllgutauslass beabstandet ist.

Der Ausdruck "im Wesentlichen" bzw. "etwa" bedeutet im Sinne der Erfindung Abweichungen vom jeweils exakten Wert um +/- 10%, bevorzugt um +/- 5% und/oder Abweichungen in Form von für die Funktion unbedeutenden Änderungen. Weiterbildungen, Vorteile und Anwendungsmöglichkeiten der Erfindung ergeben sich auch aus der nachfolgenden Beschreibung von Ausführungsbeispielen und aus den Figuren.

Die Erfindung wird im Folgenden anhand der Figuren an Ausführungsbeispielen näher erläutert. Es zeigen:
Fig. 1 in schematischer Darstellung und in Draufsicht eine Füllmaschine umlaufender Bauart zum aseptischen Freistrahlfüllen von Behältern in Form von Flaschen mit einem flüssigen Füllgut;
Fig. 2 in schematischer Teildarstellung und im Schnitt eine der Füllpositionen der Füllmaschine der Figur 1, zusammen mit einer die Behälter beim Füllen aufnehmenden Einhausung (Isolator) während des Füllprozesses, bei einer Ausführungsform der erfindungsgemäßen Füllmaschine;
Fig. 3 die Füllposition der Figur 2 während der Reinigung mit einem flüssigen und/oder gas- und/oder dampfförmigen Behandlungsmedium, z.B. während der CIP-Reinigung und/oder -Sterilisation bzw.;
Fig. 4 eine Darstellung wie Figur 3 bei einer weiteren Ausführungsform der erfindungsgemäßen Füllmaschine;
Fig. 5 einen Schnitt entsprechend der Linie I - I der Figur 4;
Fig. 6 und 7 Darstellungen ähnlich den Figuren 3 bzw. 4 bei weiteren Ausführungsformen der Erfindung.

In den Figuren ist 1 eine Füllmaschine umlaufender Bauart zum aseptischen Freistrahlfüllen von Behältern 2 in Form von Flaschen mit einem flüssigen Füllgut. Die Füllmaschine 1 weist als solche umlaufender Bauart einen um eine vertikale Maschinenachse MA umlaufend antreibbaren Rotor 3 auf, an dessen Umfang in gleichmäßigen Winkelabständen um die Maschinenachse MA verteilt und in den selben radialen Abstand von der Maschinenachse MA eine Vielzahl von Füllpositionen 4 gebildet sind. Die zu füllenden Packmittel in Form von Behältern 2 werden über einen äußeren Transporteur 5 zugeführt (Pfeil B) und an einem Behältereinlauf 6 jeweils an eine Füllposition 4 übergeben. Die gefüllten Behälter 2 werden an einem Behälterauslauf 7 den Füllpositionen 4 entnommen und über einen äußeren Transporteur 8 einer weiteren Behandlung zugeführt (Pfeil C). Zumindest auf dem Winkelbereich der Drehbewegung des Rotors 3 zwischen dem Behältereinlauf 6 und dem Behälterauslauf 7 bewegen sich die Füllpositionen 4 und die an diesen vorgesehenen Behälter 2 in einem Isolator oder in einer Einhausung 9, deren Volumen möglichst klein gehalten ist.

Die Figur 2 zeigt eine der Füllpositionen 4 sowie auch die Einhausung 9 näher im Detail bei einer Ausführungsform der Füllmaschine 1. Jede Füllposition 4 umfasst u.a. ein Füllelement 10, welches am Umfang des Rotors 3 bzw. am Umfang eines Rotorelementes 3.1 angeordnet ist, und zwar oberhalb dieses Rotorelementes 3.1 derart, dass lediglich ein Füllstutzen 11 des Füllelementes 10 über die Unterseite des Rotorelementes 3.1 vorsteht. Das Rotorelement 3.1 ist bei der dargestellten Ausführungsform kreisscheibenartig ausgebildet und liegt mit seiner Ober- und Unterseite jeweils in einer Ebene, die senkrecht von der Maschinenachse MA geschnitten wird.

Das Füllelement 10 ist in der üblichen, dem Fachmann bekannten Weise ausgebildet, und zwar u.a. mit einem nicht dargestellten Flüssigkeitskanal, der mit einem oberen Ende mit einem für sämtliche Füllelemente 10 der Füllmaschine 1 gemeinsamen, am Rotor 3 vorgesehenen und während des Füllbetriebes mit dem Füllgut zumindest teilgefüllten Füllgutkessel 12 verbunden ist und am unteren Ende des Füllgutstutzens 11 in einer Abgabeöffnung 13 (Füllgutauslass) mündet, aus der das flüssige Füllgut während des Füllens dem jeweiligen Behälter 2 durch seine Behälteröffnung im freien Strahl zufließt. Im Inneren des Flüssigkeitskanals ist ein Flüssigkeitsventil vorgesehen, mit welchem die in die Behälter 2 eingebrachte Füllgutmenge gesteuert wird.

Jede Füllposition 4 weist weiterhin unterhalb des Füllstutzens 11 einen Behälterträger 14 auf, der bei der dargestellten Ausführungsform an einem die Maschinenachse MA konzentrisch umschließenden kreiszylinderförmigen Rotorelement 3.2 befestigt ist und von der bezogen auf die Maschinenachse MA radial außenliegenden Seite dieses Rotorelementes 3.2 radial zur Maschinenachse wegsteht. An dem jeweiligen Behälterträger 14 ist der zu füllende Behälter 2 mit einem unterhalb der Behältermündung ausgebildeten Flansch hängend gehalten, und zwar derart, dass die Achse des Behälters 2 achsgleich oder im Wesentlichen achsgleich mit einer parallel zur Maschinenachse MA orientierten Füllelementachse FA angeordnet ist und die Behältermündung in Richtung der Füllelementachse FA von dem unteren Ende des Füllstutzens 11 beabstandet ist. Zumindest während des Füllprozesses, der auf dem Winkelbereich der Drehbewegung des Rotors 3 zwischen dem Behältereinlauf 6 und dem Behälterauslauf 7 erfolgt, sind das untere Ende des Füllstutzens 11, der Behälterträger 14 und der an diesem gehaltene Behälter 2 in einem Isolatorinnenraum 15 der Einhausung 9 aufgenommen, der (Isolatorinnenraum) mit einem sterilen gas- und/oder dampfförmigen Medium, beispielsweise mit steriler Luft beaufschlagt ist, und zwar derart, dass sich in dem Isolatorinnenraum 15 eine Strömung des sterilen dampf- und/oder gasförmigen Mediums u.a. in der Weise einstellt, dass dieses Medium am Behältereinlauf 6 und am Behälterauslauf 7 austritt, wo die Einhausung 9 offen ist oder endet.

Bei der dargestellten Ausführungsform ist die den Isolatorraum 15 begrenzende Einhausung 9 von einem am Rotor 3 vorgesehenen und mit diesem umlaufenden Einhausungsteil, der im Wesentlichen aus den beiden Rotorelementen 3.1 und 3.2 besteht, und einem mit dem Rotor nicht umlaufenden Einhausungsteil 16 gebildet, welcher an dem Maschinengestell der Füllmaschine 1 vorgesehen ist und welches labyrinthdichtungsartig überlappend an den bezogen auf die Maschinenachse MA radial außen liegenden Bereich des Rotorelementes 3.1 bzw. an das untere Ende des Rotorelementes 3.2 anschließt. Bei der dargestellten Ausführungsform besteht das Einhausungselement im Wesentlichen aus einem bezogen auf die Maschinenachse MA radial außen liegenden und die Maschinenachse MA ringförmig umschließenden Einhausungselement 16.1 mit einem oberen, radial nach innen geführten und den Übergang zum Rotorelement 3.1 bildenden ringförmigen Abschnitt 16.1.1 und aus einem an das untere Ende des Einhausungselementes 16 anschließenden Einhausungselement 16.2. Letzteres bildet den Boden des Isolatorraumes 15, und zwar mit einer geneigten Bodenfläche zum Ableiten von flüssigen Bestandteilen. Die Bodenfläche ist bei dieser Ausführungsform derart geneigt, dass sie bezogen auf die Maschinenachse MA radial nach außen hin abfällt.

Eine Besonderheit der Füllmaschine 1 besteht darin, dass den einzelnen Füllelementen 10 solche Spülkappen 17 zugeordnet sind, die nicht mit dem Rotor 3 umlaufen. Bei der in den Figuren 1 - 3 dargestellten Ausführungsform umfasst jede Spülkappe 17 u.a. eine Hohlwelle 18, die mit einem Teil ihrer Länge im Isolatorraum 5 angeordnet, mit ihrem unteren Ende abgedichtet aus dem Isolatorraum durch das Einhausungselement 16.2 herausgeführt und dort mit einer Drehkupplung 19 dreh- oder schwenkbar um ihre parallel zur Maschinenachse MA angeordnete Wellenachse WA gelagert ist. Am oberen, im Isolatorraum 15 angeordneten Ende ist die Welle 18 mit einem radial wegstehenden Arm 20 versehen, der an seinem freien Ende ein Spülkappenelement 21 mit einer Spülkappenöffnung 22 bildet. Letztere ist über einen Abflusskanal 23, der teilweise im Arm 20 und teilweise in der Welle 18 ausgebildet ist, mit einem Fluidraum 19.1 der Drehkupplung 19 und über diesen Fluidraum 19.1 mit einem Rücklauf 24 verbunden. Es versteht sich, dass der Kanal 23 lediglich an der Spülkappenöffnung 22 und an seinem Austritt in den Flüssigkeitsraum 19.1 offen ist.

Bei der in den Figuren 2 und 3 dargestellten Ausführungsformen sind die Wellen 18 so angeordnet, dass die Achsen WA gegenüber den Füllelementachsen FA bezogen auf die Maschinenachse MA radial nach außen versetzt sind. Die Spülkappen 17 sind mit ihren Achse WA in den gleichen Winkelabständen bzw. in der gleichen Teilung um die Maschinenachse MA verteilt vorgesehen wie die Füllelemente 10, so dass mit Ausnahme am Behältereinlauf 6 und am Behälterauslauf 7 jedem Füllelement 10 eine Spülkappe 17 zugeordnet ist. Am Behältereinlauf 6 und am Behälterauslauf 7 fehlen die Spülkappen 17, um dort ein radiales Zuführen und Entnehmen der Behälter 2 zu ermöglichen.

Durch einen auf das untere, aus dem Isolatorraum 15 herausgeführten Ende der jeweiligen Welle 18 einwirkenden Antrieb ist diese um ihre Achse WA um einen Winkelbetrag von 90° oder etwa 90° zwischen einer Ausgangsposition, in der für den Füllbetrieb die Arme 20 und die Spülkappenelemente 21 außerhalb der Bewegungsbahn der umlaufenden Füllelemente 10, Behälterträger 14 und Behälter 2 angeordnet sind, und einer Arbeitsposition schwenkbar, in der sich die Arme 20 mit ihren Spülkappenelementen 21 jeweils unterhalb eines Füllstutzens 11 befinden. Durch ein Zustellbewegung in der Füllelementachse FA kann die betreffende Spülkappe in Dichtlage am Füllstutzen 10 gebracht werden, so dass die Spülkappenöffnung 22 dicht an die Abgabeöffnung 13 des betreffenden Füllelementes 10 anschließt, beispielsweise unter Mitwirkung einer Dichtung. Dieses Zustellen für das dichte Anschließen der Spülkappen 17 an die Füllelemente 10 erfolgt durch Anheben der Spülkappen 17 und/oder durch Absenken des Rotors 3 in Richtung der Maschinenachse MA. Das bei der CIP-Reinigung und/oder -Sterilisation den Flüssigkeitskanal oder andere Kanäle der Füllelemente 10 durchströmende Reinigungs- und/oder Sterilisationsmedium, auch anderes dampf- und/oder gasförmiges Reinigungs- und/oder Sterilisationsmedium sowie evtl. anfallendes Kondensat wird über die Kanäle 23 der Spülkappen 17 in den Rücklaufkanal 24 abgeleitet. Der Rücklaufkanal 24 kann für sämtliche Spülkappen 17 oder aber jeweils für eine Gruppe mehrerer Spülkappen 17 gemeinsam vorgesehen sein, und zwar dann, wenn der Fluidraum 19.1 als ein für sämtliche Spülkappen 17 oder eine Gruppe solcher Spülkappen gemeinsamer Ringkanal ausgebildet ist.

Sowohl der Antrieb für das Schwenken der Spülkappen 17 als auch der Antrieb für das Zustellen der Spülkappen 17 an die Füllstutzen 11 und das Entfernen der Spülkappen 17 von den Füllstutzen 11 befinden sich außerhalb der Einhausung 9 bzw. des Isolatorraumes 15.

Um bei der CIP-Reinigung und/oder-Sterilisation sowie bei der Behandlung mit einem anderen dampf- und/oder gasförmigen Medium sämtliche Füllelemente 10 zu erfassen, ist es bei der in den Figuren 2 und 3 dargestellten Ausführungsform erforderlich, die jeweilige Behandlung in wenigstens zwei Schritten vorzunehmen, wobei der Rotor 3 zwischen den Behandlungsschritten soweit gedreht wird, dass sich während des zweiten Behandlungsschrittes diejenigen Füllelemente 10 an einer Spülkappe 17 befinden, die sich im vorausgehenden Behandlungsschritt zufällig am Behältereinlauf 6 und am Behälterauslauf 7 befanden, wo die Spülkappen 17 fehlen. Es versteht sich, dass die Reinigung, insbesondere auch die CIP-Reinigung und/oder -Sterilisation jeweils bei stehenden Rotor 3 erfolgt und sich dieser in einer solchen Drehstellung befindet, dass die Spülkappen 17 jeweils unter einem Füllstutzen 11 angeordnet werden können.

Die Figur 4 zeigt in einer Darstellung ähnlich Figur 3 eine Ausführungsform, die sich von der Ausführungsform der Figuren 2 und 3 lediglich dadurch unterscheidet, dass die Wellen 18 mit ihren Achsen WA bezogen auf die Maschinenachse MA radial innerhalb der Bewegungsbahn angeordnet sind, auf der während des Füllbetriebes die Füllelemente 10 mit ihren Füllelementachsen FA umlaufen. Um dies und insbesondere auch das Schwenken der Spülkappen 17 zwischen der Ausgangsposition und der Arbeitsposition zu ermöglichen, sind die den Behälterträgern 14 entsprechenden Behälterträger 14a entsprechend der Figur 5 winkelstückartig ausgebildet.

Mehr im Detail sind die Behälterträger 14a derart ausgebildet, dass deren Befestigung am Rotorelement 3.1 und deren mit den Behältern 2 zum Halten zusammenwirkende Abschnitt bezogen auf die Drehrichtung A des Rotors 3 um einem Winkelbetrag gegeneinander versetzt sind, sodass dadurch ein Schwenken der Arme 20 mit ihren Spülkappenelementen 21 unter die Füllstutzen 11 ermöglicht ist. Im Detail ist jeder winkelartige Behälterträger 14 am freien Ende eines Schenkels über einen Bolzen 25 an dem Rotorelement 3.1 gehalten.

Insgesamt werden ein entsprechender Behälterträger 14a und eine entsprechende Spülkappe 17a in der Figur 5 genauer dargestellt.

Die Figur 6 zeigt eine Ausführungsform der Füllpositionen 4, die sich von den Füllpositionen der Figuren 2 - 5 dadurch unterscheidet, dass die Behälterträger 14b um eine Behälterträgerachse BA parallel zur Maschinenachse MA schwenkbar an einer Welle 26 gehalten sind, und zwar schwenkbar zwischen einer Arbeitsposition, in der sich der jeweilige Behälterträger 14b unterhalb des Füllstutzens 11 befindet, und einer Nichtgebrauchsposition, in der sich der Behälterträger 14b seitlich vom Füllstutzen 11, d.h. gegenüber diesem bezogen auf die Maschinenachse MA radial nach innen versetzt befindet. Anstelle der Spülkappen 17 sind bei dieser Ausführungsform Spülkappen 17b vorgesehen, deren Wellen 18 mit ihren Achse in den selben radialen Abstand von der Maschinenachse MA wie die Füllelementachsen FA angeordnet sind, sodass während der Reinigung und/oder - Sterilisation, insbesondere auch während der CIP-Reinigung und/oder-Sterilisation jedes Füllelement 10 mit seiner Füllelementachse FA achsgleich mit der Achse einer Spülkappe 17b bzw. deren Welle 18 angeordnet ist. Am jeweils oberen Ende ist jede Welle 18 unmittelbar mit dem die Spülkappenöffnung 22 bildenden Spülkappenelement 21 ausgeführt. Die Wellen 18 sind axialverschiebbar (Doppelpfeil D) und abgedichtet durch das Einhausungselement 16.2 durchgeführt. Das untere Ende des Kanals 23 jeder Welle 18 mündet in eine Fluid-Kanal 27, an den wiederum der Rücklauf 24 beispielsweise in Form einer flexiblen Leitung zum Abführen des Reinigungs- und/oder Sterilisationsmediums angeschlossen ist. Der Fluid-Kanal 27 ist bevorzugt ein für sämtliche Spülkappen 17b gemeinsamer Ringkanal an einem umlaufenden, die Maschinenachse MA konzentrisch umgebenden Tragring 28, der mit einer Hubeinrichtung 29 zum Anheben und Absenken sämtlicher Spülkappen 17b zusammenwirkt. Die Hubeinrichtung 29 ist beispielsweise von wenigstens einem Hubzylinder gebildet.

Das Reinigen und/oder Desinfizieren der Füllelemente 10 erfolgt bei dieser Ausführungsform in der Form, dass bei angehaltenem Rotor 3 und bei mit ihren Füllelementachsen FA achsgleich mit den Achsen der Spülkappen 17b angeordneten Füllelementen 10 die Behälterträger 14b in ihre Nichtgebrauchsposition geschwenkt und anschließend mit der Hubeinrichtung 29 sämtliche Spülkappen 17b soweit in den Isolatorraum 15 eingefahren bzw. angehoben werden, dass sie mit ihren Spülkappenelementen 21 abgedichtet, d.h. in Dichtlage gegen einen Füllstutzen 11 anliegen. Das die Füllelemente 10 durchströmende Reinigungs- und/oder Sterilisationsmedium wird wiederum über die Kanäle 23 und den Fluid-Kanal 27 sowie den Rücklauf 24 abgeleitet. Nach dem Reinigen und/oder Sterilisieren werden die Spülkappen 17b mit großem Hub in ihre untere Ausgangsstellung zurückbewegt, sodass sie sich mit ihren Spülkappenelement 21 unterhalb der Bewegungsbahn befinden, auf der beim Füllbetrieb die an den Behälterträgern 14b hängend gehaltenen Behälter 2 umlaufen. Vor Aufnahme des Füllbetriebes werden selbstverständlich die Behälterträger 17b wiederum in ihre Arbeitsposition zurückgeschwenkt.

Die Figur 7 zeigt eine Ausführungsform, bei der die Spülkappen 17c an dem Einhausungselement 16.1 für das Zustellen an die Füllstutzen 11 der Füllelemente 10 sowie zum Entfernen von diesen Füllstutzen 11 bezogen auf die Maschinenachse MA radial verschiebbar (Doppelpfeil E) sind. Dabei kann es auch von besonderem Vorteil sein, wenn die Spülkappen 17c zusätzlich auch in Richtung der Füllelementachse FA heb- und senkbar sind (Doppelpfeil F).

Die Erfindung wurde voranstehend an verschiedenen Ausführungsbeispielen beschrieben. Es versteht sich, dass zahlreiche Änderungen sowie Abwandlungen möglich sind, ohne den durch die nachfolgenden Ansprüche definierten Umfang zu verlassen. So besteht z.B. die Möglichkeit, für die Spülkappen jeweils einen Verschluss vorzusehen, der während des Füllbetriebes die Spülkappenöffnung 22 verschließt. In der Figur 4 ist ein solcher Verschluss 30 dargestellt. Bei dieser Ausführungsform ist dann beispielsweise das Einhausungsteil 16 mit einem weiteren, innen liegenden, die Maschinenachse MA konzentrisch umschließenden ringförmigen Einhausungselement 16.3 ausgebildet, an dem die Verschlüsse 30 gehalten sind. Das Rotorelement 3.2 kann dann entsprechend verkürzt ausgeführt werden.

Allen Ausführungen ist gemeinsam, dass die Spülkappen 17, 17a - 17c nicht an dem umlaufenden Rotor 3 oder an Elementen dieses Rotors vorgesehen sind, sondern an einem mit dem Rotor nicht umlaufenden Element der Füllmaschine, nämlich bei den dargestellten Ausführungsform an dem Einhausungsteil 16.

Allen Ausführungsformen ist weiterhin auch gemeinsam, dass bei Verwendung einer einen Isolatorraum 15 umschließenden Einhausung 9 sämtliche Stellantriebe oder deren Elemente zum Zustellen und Entfernen der Spülkappen 17, 17a - 17c an die Füllelemente 10 bzw. von den Füllelementen 10 außerhalb des (Isolatorraumes 15) angeordnet sind. Dies bietet u.a. den zusätzlichen Vorteil, dass bei der auch notwendigen Reinigung des Isolatorraumes die Anzahl der dortigen, zu reinigen und/oder zu sterilisierenden Elemente stark reduziert ist und insbesondere auch problemlos Bereiche vermieden werden können, an denen sich beispielsweise bei einer Reinigung und/oder Sterilisation des Isolatorraumes 15 in einer unerwünschten und die Reinigungs- und/oder Sterilisationsqualität beeinträchtigenden Weise Reinigungs- und/oder Sterilisationsmedium und/oder aus dem Reinigungs- und/oder Sterilisationsmedium abscheidendes Kondensat sammeln könnte.

Allen Ausführungsformen ist weiterhin auch gemeinsam, dass für das Abführen des Reinigungs- und/oder Sterilisationsmedium insbesondere auch bei der CIPReinigung und/oder -Sterilisation keine aseptische bzw. konstruktiv aufwendige Drehverbindung zwischen dem Rotor 3 und dem mit dem Rotor nicht umlaufenden Maschinengestell der Füllmaschine 1 erforderlich ist, sondern das Abführen des Reinigungs- und/oder Sterilisationsmediums in der oben beschriebenen Weise vereinfacht über die nicht am Rotor 3 vorgesehenen Spülkappen 17, 17a - 17c erfolgt.

Die Erfindung wurde voranstehend ausschließlich an einem Beispiel für Freistrahlfüllung erläutert. Es versteht sich von selbst, dass die vorliegende Erfindung auch für alle Füllverfahren mit Gegendruck angewendet werden kann. Die dazu notwendige Verwendung eines entsprechenden Füllventils ist für den Fachmann selbstverständlich, die dazu notwendigen Maßnahmen sind ihm geläufig, so dass an dieser Stelle auf eine ausführliche Darstellung eines entsprechenden Ausführungsbeispiels verzichtet werden kann.

Weiterhin wurde die Erfindung voranstehend ausschließlich an einem Beispiel für Neckhandling-Behälter, also solche Behälter, die zumindest während eines Abschnittes des Produktionsprozesses an einem, unterhalb der Mündung angebrachten Halsring gehalten sind, erläutert. Es versteht sich von selbst, dass die vorliegende Erfindung auch für solche Behälter angewendet werden kann, die keinen Halsring aufweisen, und somit während des Produktionsprozesses auf ihrem Behälterboden aufstehen. Die dazu notwendige Maßnahme, nämlich den Behälterträger nicht als Aufnahmeelement für den Halsring eines Behälters, sondern als Standteller für die Aufnahme des Behälterbodens auszubilden ist dem Fachmann seit langer Zeit bekannt, da im Stand der Technik Behälterfüllmaschinen sowohl in Halsring- als auch in Standbodenausführung bekannt sind. Die für diese Abwandlung erforderlichen Maßnahmen sind ihm geläufig, so dass an dieser Stelle auf eine ausführliche Darstellung eines entsprechenden Ausführungsbeispiels verzichtet werden kann. Im Rahmen der vorliegenden Erfindung ist also je nach Anwendungsfall unter dem Begriff Behälterträger entweder eine Halsringaufnahme oder aber ein Behälterstandteller zu verstehen.

### Bezugszeichenliste

- 1: Füllmaschine
- 2: Behälter
- 3: Rotor
- 3.1, 3.2: Rotorelement
- 4: Füllposition
- 5: äußerer Transporteur
- 6: Behältereinlauf
- 7: Behälterauslauf
- 8: äußerer Transporteur
- 9: Einhausung oder Isolator
- 10: Füllelement
- 11: Füllstutzen
- 12: Füllgutkessel
- 13: Abgabeöffnung
- 14, 14a, 14b: Behälterträger
- 15: Isolatorraum
- 16: Einhausungsteil
- 16.1, 16.2, 16.3: Einhausungselement
- 16.1.1: Abschnitt
- 17, 17a - 17c: Spülkappe
- 18: Welle
- 19: Drehkupplung
- 19.1: Fluidkanal
- 20: Arm
- 21: Spülkappenelement
- 22: Spülkappenöffnung
- 23: Kanal
- 24: Rücklauf
- 25: Bolzen
- 26: Welle
- 27: Fluidkanal
- 28: Träger
- 29: Hubeinrichtung
- 30: Verschluss
- A: Drehrichtung des Rotors
- B, C: Transportrichtung der Transporteure 5 und 8
- D: Hub der Spülkappen 17b
- E, F: Hub der Spülkappen 17c
- FA: Füllelementachse
- MA: Maschinenachse
- WA: Achse der Welle 18

## Patentansprüche

1. Füllmaschine zum Füllen, insbesondere zum aseptischen Füllen von Packmitteln (2), beispielsweise von Flaschen oder dergleichen Behältern, mit einem flüssigen Füllgut, mit einem um wenigstens eine Maschinenachse (MA) umlaufend antreibbaren Transportelement (3) und mit mehreren am Transportelement (3) ausgebildeten Füllpositionen (4) mit jeweils wenigstens einem zumindest eine Abgabeöffnung (13) für das Füllgut bildenden Füllelement (10) und mit einen Behälterträger (14, 14a), sowie mit den Füllpositionen (4) zugeordneten Spülkappen (17, 17a - 17c), die zwischen einer Ausgangsposition, in der sie außerhalb des Bewegungsraumes der Füllelemente (10) und der an diesen während des Füllbetriebes befindlichen Packmittel (2) angeordnet sind, und einer Arbeitsposition bewegbar sind, und zwar für eine Dichtlage der jeweiligen Spülkappe (17, 17a - 17c) gegen das Füllelement (10) in der Arbeitsposition und zur Ausbildung eines zumindest eine Abgabeöffnung (13) des Füllelementes (10) einschließenden Spül- und/oder Reinigungsweges, wobei die Spülkappen (17, 17a - 17c) an einem mit dem Transportelement (3) nicht umlaufenden Teil (16) der Füllmaschine (1) vorgesehen sind, **dadurch gekennzeichnet, dass** die Füllmaschine (1) mit einer einen Isolatorraum (15) begrenzenden Einhausung (9) ausgebildet ist, in der die Füllelemente (4) und die Packmittel (2) zumindest während des Füllens aufgenommen sind, wobei die Spülkappen (17, 17a - 17c) an einem mit dem Transportelement (3) nicht umlaufenden Einhausungsteil (16) vorgesehen sind, wobei sich die Antriebe zum Bewegen und/oder Zustellen der Spülkappen (17, 17a - 17c) zwischen ihrer Ausgangsposition und Arbeitsposition außerhalb der Einhausung und des Isolatorraumes (15) befinden.

2. Füllmaschine nach einem der vorhergehenden Ansprüche, **dadurch gekennzeichnet, dass** die Spülkappen (17, 17a) zum Bewegen zwischen ihrer Ausgangsposition und der Arbeitsposition um wenigstens eine Schwenkachse (WA) schwenkbar sind, beispielsweise um eine parallel zu der wenigstens einen Maschinenachse (MA) orientierte Schwenkachse (WA), und/oder durch Bewegen in einer Achse parallel zur Maschinenachse (MA) oder einer Füllelementachse (FA) des jeweiligen Füllelementes (10).

3. Füllmaschine nach Anspruch 2, **dadurch gekennzeichnet, dass** sich die Schwenkachse (WA) der Spülkappen (17, 17a) außerhalb oder innerhalb einer Bewegungsbahn befinden, auf der die Füllelemente (10) mit ihren Füllelementachsen (FA) umlaufen.

4. Füllmaschine nach einem der vorhergehenden Ansprüche, **dadurch gekennzeichnet, dass** die Spülkappen (17c) zumindest in einer Richtung linear bewegbar sind.

5. Füllmaschine nach einem der vorhergehenden Ansprüche, **dadurch gekennzeichnet, dass** das Zustellten der Spülkappen (17, 17a -17c) in die Dichtlage an den Füllelementen (10) durch Relativbewegung zwischen den Füllelementen (10) und den Spülkappen (17, 17a - 17c) in einer Achsrichtung parallel oder im Wesentlichen parallel zur Füllelementachse (FA) oder Schwenkachse (WA) erfolgt.

6. Füllmaschine nach einem der vorhergehenden Ansprüche, **dadurch gekennzeichnet, dass** die Spülkappen (17, 17a - 17c) jeweils mit einem Rücklaufkanal (23) für das Reinigungs- und/oder Sterilisationsmedium ausgebildet sind.

7. Füllmaschine nach einem der vorhergehenden Ansprüche, **dadurch gekennzeichnet, dass** die Einhausung (9) das mit dem Transportelement nicht umlaufende Einhausungsteil (16) und ein mit dem Transportelement (3) umlaufende Einhausungsteil (3.1, 3.2) aufweist, und dass der Übergang zwischen diesen Einhausungsteilen dadurch gebildet ist, dass die Einhausungsteile sich dort überlappen.

8. Füllmaschine nach einem der vorhergehenden Ansprüche, **gekennzeichnet durch** Verschlüsse (30) zum Verschließen der Spülkappen (17a) in ihrer Ausgangsposition.

9. Füllmaschine nach einem der vorhergehenden Ansprüche, **dadurch gekennzeichnet, dass** sie für ein Freistrahlfüllen ausgebildet ist.

10. Füllmaschine nach einem der vorhergehenden Ansprüche, **dadurch gekennzeichnet, dass** sie für ein Füllen unter Gegendruck ausgebildet ist.

## Claims

1. Filling machine, in particular for the aseptic filling of packaging means (2), for example, bottles or similar containers, with a fluid filling product, with a drivable transport element (3) circulating about at least one machine axis (MA) and with a plurality of filling positions (4) arranged at the transport element (3) with, in each case, at least one filling element (10) forming a discharge opening (13) for the filling product, and with a container carrier (14, 14a), as well as flushing caps (17, 17a-17c) arranged at the filling positions (4), which can be moved between a starting position, in which they are arranged outside the movement space of the filling elements (10) and the packaging means (2) located at these elements during the filling operation, and a working position, and specifically for forming a sealing position of the respective flushing cap (17, 17a-17c) against the filling element (10) in the working position, and for forming a flushing and/or cleaning path, enclosing at least one discharge opening (13) of the filling element (10), wherein the flushing caps (17, 17a-17c) are provided at a part (16) of the filling machine (1) which does not circulate with the transport element (3), **characterised in that** the filling machine (1) is configured with a housing (9), delimiting an isolator space (15), in which the filling elements (4) and the packaging means (2) are accommodated at least during the filling, wherein the flushing caps (17, 17a-17c) are provided at a housing part (16) which is not circulating with the transport element (3), wherein the drives for the movement and/or placement of the flushing caps (17, 17a-17c) are located between their starting position and working position outside the housing and the isolator space (15).

2. Filling machine according to any one of the preceding claims [sic], **characterized in that** the flushing caps (17, 17a), for the movement between their starting position and the working position, can be pivoted about at least one pivot axis (WA), for example about a pivot axis (WA) oriented parallel to the at least one machine axis (MA), and/or by movement in an axis parallel to the machine axis (MA) or a filling element axis (FA) of the respective filling element (10).

3. Filling machine according to claim 2, **characterised in that** the pivot axis (WA) of the flushing caps (17, 17a) is located outside or inside a motion path on which the filling elements (10) circulate with their filling element axes (FA).

4. Filling machine according to any one of the preceding claims, **characterised in that** the flushing caps (17c) are capable of linear movement at least in one direction.

5. Filling machine according to any one of the preceding claims, **characterised in that** the placement of the flushing caps (17, 17a-17c) into the sealing position at the filling elements (10) is effected by relative movement between the filling elements (10) and the flushing caps (17, 17a-17c) in an axial direction parallel or essentially parallel to the filling element axis (FA) or pivot axis (WA).

6. Filling machine according to any one of the preceding claims, **characterised in that** the flushing caps (17, 17a-17c) are configured in each case with a return channel (23) for the cleaning and/or sterilisation medium.

7. Filling machine according to any one of the preceding claims, **characterised in that** the housing (9) comprises the housing part (16) which does not circulate with the transport element, and a housing part (3.1, 3.2) which does circulate with the transport element (3), and that the transition between these housing parts is formed by the housing parts overlapping at that point.

8. Filling machine according to any one of the preceding claims, **characterised by** closures (30) for closing the flushing caps (17a) in their starting position.

9. Filling machine according to any one of the preceding claims, **characterised in that** it is configured for free-jet filling.

10. Filling machine according to any one of the preceding claims, **characterised in that** it is configured for a filling under counter-pressure.

## Revendications

1. Machine de remplissage pour le remplissage, en particulier le remplissage aseptique de moyens d'emballage (2), par exemple de bouteilles ou récipients similaires avec un produit de remplissage liquide, avec un élément de transport (3) entraînable en rotation autour d'au moins un axe de machine (MA) et avec plusieurs positions de remplissage (4) réalisées sur l'élément de transport (3) avec respectivement au moins un élément de remplissage (10) formant une ouverture de sortie (13) pour le produit de remplissage et avec un support de récipient (14, 14a) ainsi qu'avec des capuchons de rinçage (17, 17a-17c) associés aux positions de remplissage (4) qui peuvent être déplacés entre une position de départ, dans laquelle ils sont agencés en dehors de l'espace de déplacement des éléments de remplissage (10) et des moyens d'emballage (2) se trouvant sur celui-ci pendant le mode de remplissage, et une position de travail, et ce pour une position étanche des capuchons de rinçage (17, 17a-17c) respectifs contre l'élément de remplissage (10) dans la position de travail et pour la réalisation d'une course de rinçage et/ou de nettoyage incluant au moins une ouverture de sortie (13) de l'élément de remplissage (10), les capuchons de rinçage (17, 17a-17c) étant prévus sur une partie (16) ne tournant pas avec l'élément de transport (3) de la machine de remplissage (1), **caractérisée en ce que** la machine de remplissage (1) est réalisée avec une enceinte (9) délimitant un espace isolant (15), dans laquelle les éléments de remplissage (4) et les moyens d'emballage (2) sont reçus au moins pendant le remplissage, les capuchons de rinçage (17, 17a-17c) étant prévus sur une partie d'enceinte (16) ne tournant pas avec l'élément de transport (3), les entraînements se trouvant pour le déplacement et/ou l'avance des capuchons de rinçage (17, 17a-17c) entre leur position de départ et position de travail en dehors de l'enceinte et de l'espace isolant (15).

2. Machine de remplissage selon l'une quelconque des revendications précédentes, **caractérisée en ce que** les capuchons de rinçage (17, 17a) peuvent être pivotés pour le déplacement entre leur position de départ et la position de travail autour au moins d'un axe de pivotement (WA), par exemple autour d'un axe de pivotement (WA) orienté parallèlement à l'au moins un axe de machine (MA) et/ou par le déplacement dans un axe parallèlement à l'axe de machine (MA) ou à un axe d'élément de remplissage (FA) de l'élément de remplissage respectif (10).

3. Machine de remplissage selon la revendication 2, **caractérisée en ce que** l'axe de pivotement (WA) des capuchons de rinçage (17, 17a) se trouve en dehors ou à l'intérieur d'une voie de déplacement, sur laquelle les éléments de remplissage (10) tournent avec leurs axes d'éléments de remplissage (FA).

4. Machine de remplissage selon l'une quelconque des revendications précédentes, **caractérisée en ce que** les capuchons de rinçage (17c) sont mobiles linéairement au moins dans une direction.

5. Machine de remplissage selon l'une quelconque des revendications précédentes, **caractérisée en ce que** l'avance des capuchons de rinçage (17, 17a-17c) est effectuée dans la position étanche sur les éléments de remplissage (10) par le mouvement relatif entre les éléments de remplissage (10) et les capuchons de rinçage (17, 17a-17c) dans un sens axial parallèlement ou sensiblement parallèlement à l'axe d'élément de remplissage (FA) ou l'axe de pivotement (WA).

6. Machine de remplissage selon l'une quelconque des revendications précédentes, **caractérisée en ce que** les capuchons de rinçage (17, 17a-17c) sont réalisés respectivement avec un canal de retour (23) pour l'agent de nettoyage et/ou de stérilisation.

7. Machine de remplissage selon l'une quelconque des revendications précédentes, **caractérisée en ce que** l'enceinte (9) présente la partie d'enceinte (16) ne tournant pas avec l'élément de transport et une partie d'enceinte (3.1, 3.2) tournant avec l'élément de transport (3) et **en ce que** la transition est formée entre ces parties d'enceinte du fait que les parties d'enceinte s'y chevauchent.

8. Machine de remplissage selon l'une quelconque des revendications précédentes, **caractérisée par** des fermetures (30) pour la fermeture des capuchons de rinçage (17a) dans leur position de départ.

9. Machine de remplissage selon l'une quelconque des revendications précédentes, **caractérisée en ce qu'**elle est réalisée pour un remplissage à jet libre.

10. Machine de remplissage selon l'une quelconque des revendications précédentes, **caractérisée en ce qu'**elle est réalisée pour un remplissage sous contre-pression.
